# EUROPÄISCHE PATENTSCHRIFT

(11) **EP 1 463 874 B1**
(45) Veröffentlichungstag und Bekanntmachung des Hinweises auf die Patenterteilung: **09.01.2008**
(21) Anmeldenummer: 02799714.7
(22) Anmeldetag: 19.12.2002
(51) Int. Cl.: F01L 13/00

(54) **VORRICHTUNG ZUR VARIABLEN BETÄTIGUNG DER LADUNGSWECHSELVENTILE IN HUBKOLBENMOTOREN**
DEVICE FOR VARIABLY ACTUATING THE GAS EXCHANGE VALVES IN RECIPROCATING ENGINES
DISPOSITIF PERMETTANT D'ACTIONNER DE MANIERE VARIABLE LES SOUPAPES DE CHANGEMENT DES GAZ DANS DES MOTEURS A PISTONS ALTERNATIFS

(30) Priorität: 29.12.2001 DE 10164493
(43) Veröffentlichungstag der Anmeldung: 06.10.2004
(73) Patentinhaber: Fraunhofer-Gesellschaft zur Förderung der angewandten Forschung e.V., 80686 München (DE)
(72) Erfinder: SCHÖN, Helmut, A-6820 Frastanz (AT); KUHN, Peter, 69469 Weinheim (DE)
(74) Vertreter: Pietruk, Claus Peter
(86) Internationale Anmeldenummer: PCT/DE2002/004681
(87) Internationale Veröffentlichungsnummer: WO 2003/058039

(56) Entgegenhaltungen:
- EP-A- 0 717 174
- DE-A- 2 951 361
- DE-A- 19 960 742
- PATENT ABSTRACTS OF JAPAN vol. 009, no. 326 (M-441), 21. Dezember 1985 (1985-12-21) & JP 60 159319 A (SUZUKI JIDOSHA KOGYO KK), 20. August 1985 (1985-08-20)

## Beschreibung

Es ist bekannt, dass der Hubverlauf der Ladungswechselventile in Hubkolbenmotoren einen entscheidenden Einfluss auf das Betriebsverhalten und die Betriebswerte des Motors hat. Insbesondere zur Verminderung der Ladungswechselverluste bei ladungsmassengesteuerten Motoren ist ein im Motorbetrieb kontinuierlich veränderbarer Ventilhubverlauf wünschenswert. Dabei kann sowohl eine Veränderung des Hubverlaufs von Ein- und Auslassventilen, als auch eine Veränderung nur bei den Einlassventilen vorteilhaft sein. Für die technische Umsetzung einer solchen variablen Ventilsteuerung sind unter anderen viergliedrige Ventilgetriebe (z.B. DE 26 29 554 A1, DE 38 33 540 C2, DE 43 22 449 A1, DE 42 23 172 C1, BMWvalvetronic) bekannt. Diese Ventilgetriebe ermöglichen eine kontinuierliche Veränderung des Ventilhubverlaufs im Motorbetrieb.

Der im Patentanspruch 1 angegebenen Erfindung liegt die Aufgabe zugrunde, die vom Motor gestellten Anforderungen an eine variable Ventilsteuerung besser als nach dem Stand der Technik zu erfüllen. Diese Anforderungen beschreiben sich in der Gestaltung der einzelnen Ventilhubverläufe, der erzeugbaren Schar an Ventilhubverläufen, in der Größe der mechanischen Verluste durch Reibung beim Antrieb der Ventile und in der Einfachheit der konstruktiven Gestaltung des Ventilgetriebes und der dazugehörenden Verstellmechanik.

Die einzelnen Ventilhubverläufe und die erzeugbare Schar an Ventilhubverläufen müssen möglichst frei hinsichtlich Öffnungswinkel, Schließwinkel, Ventilhub, Ventilbeschleunigungsverlauf und Phasenlage zum Kurbelwinkel gestaltbar sein. Insbesondere bei kleinen Ventilhüben ist die Anforderung an eine große Gleichheit der Hubverläufe der Ventile der einzelnen Zylinder sehr hoch.
Die konstruktive Gestaltung des Ventilgetriebes und der Verstelleinrichtung muss möglichst einfach ausführbar sein. Hierbei ist besonders zu berücksichtigen, dass bei Verstellung des Ventilhubverlaufs kein Spiel zwischen den Getriebegliedern erzeugt wird. Weiterhin muss aus fertigungstechnischen Gründen und wegen der unterschiedlichen thermischen Dehnung der Bauteile die Möglichkeit gegeben sein, das Abtriebsglied mittels eines Spielausgleichselements im Zylinderkopf zu lagern.
Die mechanischen Verluste durch Reibung müssen möglichst klein sein. Diese Anforderungen sind möglichst ohne zusätzlichen Bauaufwand, insbesondere Bauhöhe zu erfüllen.

Die Aufgabe wird durch die im Patentanspruch 1 aufgeführten Merkmale eines Getriebes zur variablen Betätigung der Ladungswechselventile in Hubkolbenmotoren gelöst.

Das Getriebe besteht aus einem Gehäuse (G), einem Nocken (N), einem Zwischenglied (Z) und einem Abtriebsglied (A). Der Nocken (N) ist in dem Gehäuse (G), zum Beispiel im Zylinderkopf in einem Drehgelenk (ng) umlauffähig geführt und betätigt über ein Kurvengelenk (zn) das Zwischenglied (Z), welches in einem Drehgelenk (zg) in dem Gehäuse (G) eindeutig geführt ist. Weiterhin ist das Zwischenglied (Z) mit dem Abtriebsglied (A) über ein Kurvengelenk (za) wirkverbunden. Dieses Kurvengelenk (za) weist am Zwischenglied (Z) einen eine Rast bildenden Abschnitt (Kzar) und einen Steuerabschnitt (Kzas) auf. Der die Rast bildende Abschnitt (Kzar) wird durch einen Kreisbogen gebildet, dessen Kreismittelpunkt mit der Drehmitte des Drehgelenkes (zg) zwischen dem Zwischenglied (Z) und dem Gehäuse (G) zusammenfällt. Das Abtriebsglied (A) ist im Gehäuse (G) in einem Drehgelenk (ag) eindeutig geführt und überträgt die Bewegung auf mindestens ein Ventil (V). Zur Veränderung des Ventilhubverlaufes ist erfindungsgemäß vorgesehen, die Lage des Kurvengelenkes (za) durch eine Verschiebung (Vzg) der Lage des Drehgelenks (zg) oder durch eine Verschiebung (Vag) der Lage des Drehgelenks (ag) zu verändern. Die Veränderung der Lage des Kurvengelenkes (za) beschreibt sich im Bereich der Ventilrast durch eine Verschiebung (Vza) des Kurvengelenkes (za) entlang des die Rast bildenden Abschnitts (Kzar) der Kontur des Zwischengliedes (Z). Die Richtung der Verschiebung (Vzg, Vag) des Drehgelenks (zg) oder des Drehgelenkes (ag) ist also die der Berührtangenten (vt) im Kurvengelenk (za) während der Ventilrast. Hierbei ist die sich ändernde tangentialen Richtung (vt) des Rastberührpunktes im Kurvengelenk (za) zu berücksichtigen (vgl. Abbildung 1).

Die mit der Erfindung erzielten Vorteile ergeben sich daraus, dass alle bewegten Getriebeglieder - Nocken (N), Zwischenglied (Z) und Abtriebsglied (A) - in einem Gehäuse (G) in einem Drehgelenk (ng, zg, ag) eindeutig geführt sind und die Verstellung des Ventilhubverlaufes durch eine Veränderung der Lage des Drehgelenkes (zg) zwischen dem Zwischenglied (Z) und dem Gehäuse (G) oder durch eine Veränderung der Lage des Drehgelenkes (ag) zwischen dem Abtriebsglied (A) und dem Gehäuse (G) erfolgt. In jedem Fall wird also die Lage eines Drehgelenks (zg, ag) im Gehäuse (G) bei einem Getriebeglied (Z, A) verändert, welches eine hin- und hergehende Bewegung ausführt. Dies ist konstruktiv besonders einfach zu verwirklichen. Eine Veränderung der Lage des Drehgelenkes (ng) des Nockens (N) im Gehäuse (G) ist bedeutend aufwendiger, da dieser als antreibendes Getriebeglied direkt oder indirekt mit der Kurbelwelle verbunden ist und durch eine solche Lageveränderung weitere Bauteile betroffen sind und beeinflusst werden. Durch die erfindungsgemäße Veränderung der Lage des Drehgelenkes (zg) des Zwischengliedes (Z) oder der Lage des Drehgelenkes (ag) des Abtriebsgliedes (A) sind keine weiteren Bausteile betroffen.
Durch die Gestaltung des Abtriebsgliedes (A) wie bei den bekannten dreigliedrigen Nocke-Hebel-Getrieben (Schlepphebel- und Kipphebelgetriebe) können die ebenso bekannten und bestens erprobten Ausgleichselemente, welche Spiele zwischen den Getriebegliedern infolge fertigungsbedingter Toleranzen oder/und unterschiedlicher thermischer Verformung der Getriebeglieder ausgleichen, verwendet werden.
Die erfindungsgemäße Ausführung des Getriebes ermöglicht eine direkte Kraftleitung vom Nocken (N) zum Ventil (V). Die Getriebeglieder (Z, A), die durch ihre hin- und hergehende Bewegung Massenkräfte und Massenmomente verursachen, können erfindungsgemäß klein, leicht und formsteif gestaltet werden. Die Lagerung dieser Getriebeglieder (Z, A) in Drehgelenken (zg, ag) im Gehäuse (G) kann spielarm, bzw. spielfrei und steif ausgeführt werden. Hierdurch ist eine hohe Gleichheit des Hubverlaufes der einzelnen Ventile aller Zylinder auch bei kleinen Ventilhüben und ein Betrieb bei hohen Motordrehzahlen gewährleistet.
Die erfindungsgemäße Ausführung des Getriebes ermöglicht in allen Gleitkontakten die Verwendung von umlauffähigen Wälzlagern oder Gleitlagern. Auf diese Weise wird die Reibleistung zum Antrieb der Ventile minimiert.
Alle oben genannten erfindungsgemäßen Vorteile wirken synergetisch zur Erreichung der oben genannten erfindungsgemäßen Aufgabe. Die erfindungsgemäße Gestaltung des Getriebes besitzt zudem den Vorteil, keinen gegenüber dem Stand der Technik erhöhten Platzbedarf zu verursachen.

Patentanspruch 2 beschreibt die vorteilhafte Gestaltung des Kurvengelenkes (za) zwischen dem Zwischenglied (Z) und dem Abtriebsglied (A), bei welcher die kurvenbestimmende Kontur (Kzar1, Kzas1) ausschließlich am Zwischenglied (Z) angebracht ist. Am Abtriebsglied (A) wird das Kurvengelenk (za) durch einen umlauffähigen Rotationskörper (RA) gebildet (vgl. Abbildungen 2 und 3). Hierdurch wird in diesem Kurvengelenk ein Abwälzen der Kontaktpartner erreicht und die Tangentialbewegung auf die Lagerung der umlauffähigen Rolle (RA) verschoben. Durch die bei Gleitlagern bekannten Werkstoffe und Schmierverhältnisse und durch Verwendung eines kleinen Reibradius wird so die Reibung in diesem Kurvengelenk vermindert. Die erfindungsgemäße Gestaltung bietet ebenso die Möglichkeit der Verwendung eines Wälzlagers in diesem Kontaktpunkt. Auf diese Weise wird die Tangentialbewegung vollständig durch abwälzende Bewegungen ausgeführt. Ein Gleiten tritt dann in diesem Kurvengelenk (za) nicht mehr auf und die Reibung wird weiter vermindert.

Die bei dieser Ausführungsform vorteilhafte Gestaltung des Getriebes zur Veränderung der Ventilhubkurve ist in den Patentansprüchen 3 und 4 beschrieben.
In Patentanspruch 3 ist eine Lagerung des Drehgelenk (zg) zwischen dem Zwischenglied (Z) und dem Gehäuse (G) beschrieben, bei welcher zur Veränderung der Ventilhubkurve das Drehgelenk (zg) in einem Excenter im Gehäuse (G) veränderbar positioniert wird. Der Excentermittelpunkt fällt während der Ventilrast mit dem Mittelpunkt des am Abtriebsglied (A) angebrachten umlauffähigen Rotationskörpers (RA) zusammen. Eine Verdrehung des Excenters bewirkt somit eine Verschiebung (Vzg1) der Lage des Drehgelenkes (zg) entlang des Kreisbogens KbVZ (vgl. Abbildungen 2 und 3).
Patentanspruch 4 beschreibt eine Lagerung des Drehgelenk (ag) zwischen dem Abtriebsglied (A) und dem Gehäuse (G), bei welcher zur Veränderung der Ventilhubkurve die Lage des Drehgelenkes (ag) in einem Excenter im Gehäuse (G) veränderbar positioniert werden kann. Der Excentermittelpunkt fällt mit dem Mittelpunkt des Drehgelenkes (zg) zwischen Zwischenglied (Z) und Gehäuse (G) zusammen. Eine Verdrehung des Excenters bewirkt eine Verschiebung (Vag1) der Lage des Drehgelenkes (ag) entlang des Kreisbogens KbVA1 (vgl. Abbildungen 2 und 3).
Bei einer Gestaltung des Getriebes, wie in Patentanspruch 3 und 4 beschrieben wird eine Veränderung der Ventilhubkurve erreicht, ohne dass zwischen den Getriebegliedern ein Spiel erzeugt wird. Dies ist u.a. für die Erreichung einer hohen Motordrehzahl und einen geräuscharmen Betrieb erforderlich.

In Patentanspruch 5 ist die vorteilhafte Gestaltung des Zwischengliedes (Z) als Kipphebel beschrieben, bei welchem die Kraftrichtung im Kurvengelenk (za) zwischen dem Zwischenglied (Z) und dem Abtriebsglied (A) im Wesentlichen entgegen der Kraftrichtung im Kurvengelenk (zn) zwischen dem Zwischenglied (Z) und dem Nocken (N) zeigt (vgl. Abbildung 2). Diese Ausführungsform bietet den Vorteil die Bauhöhe des Getriebes und damit des Zylinderkopfes klein zu gestalten.

In Patentanspruch 6 ist die vorteilhafte Gestaltung des Zwischengliedes (Z) als Schlepphebel beschrieben, bei welchem die Kraftrichtung im Kurvengelenk (za) zwischen dem Zwischenglied (Z) und dem Abtriebsglied (A) im Wesentlichen gleich der Kraftrichtung im Kurvengelenk (zn) zwischen dem Zwischenglied (Z) und dem Nocken (N) ist (vgl. Abbildung 3). Diese Ausführungsform bietet den Vorteil die Kraftleitung vom Nocken (N) zum Ventil (V) direkt zu gestalten. Hierdurch werden die im Getriebe wirkenden Kräfte verkleinert. Dadurch wird eine höhere Steifigkeit des Getriebes erreicht und gleichzeitig die Reibung vermindert.

In Patentanspruch 7 ist eine weitere vorteilhafte Gestaltung des Getriebes zur variablen Betätigung der Ladungswechselventile in Hubkolbenmotoren beschrieben, welches aus einem Gehäuse (G), einem Nocken (N), einem Zwischenglied (Z) und einem Abtriebsglied (A) besteht. Der Nocken (N) ist in dem Gehäuse (G), zum Beispiel im Zylinderkopf in einem Drehgelenk (ng) umlauffähig geführt und betätigt über ein Kurvengelenk (zn) das Zwischenglied (Z), welches in einem Drehgelenk (zg) in dem Gehäuse (G) eindeutig geführt ist. Weiterhin ist das Zwischenglied (Z) mit dem Abtriebsglied (A) über ein Kurvengelenk (za) wirkverbunden. Dieses Kurvengelenk (za) weist am Abtriebsglied (A) einen eine Rast bildenden Abschnitt (Kazr1) und einen Steuerabschnitt (Kazs1) auf. Der die Rast bildende Abschnitt (Kazr1) wird durch einen Kreisbogen gebildet, dessen Kreismittelpunkt mit der Drehmitte des Drehgelenkes (zg) zwischen dem Zwischenglied (Z) und dem Gehäuse (G) zusammenfällt. Das Abtriebsglied (A) ist im Gehäuse (G) in einem Drehgelenk (ag) eindeutig geführt und überträgt die Bewegung auf mindestens ein Ventil (V). Zur Veränderung des Ventilhubverlaufes ist erfindungsgemäß vorgesehen, die Lage des Kurvengelenkes (za) durch eine Verschiebung (Vag2) der Lage des Drehgelenks (ag) zu verändern. Die Veränderung der Lage des Kurvengelenkes (za) beschreibt sich im Bereich der Ventilrast durch eine Verschiebung (Vaz) des Kurvengelenkes (za) entlang des die Rast bildenden Abschnitts (Kazr1) der Kontur des Abtriebsgliedes (A). Die Richtung der Verschiebung (Vag2) des Drehgelenks (ag) ist also die der Berührtangenten (vt) im Kurvengelenk (za) während der Ventilrast. Die Verschiebung (Vag2) des Drehgelenkes (ag) erfolgt also entlang eines Kreisbogens um das Drehgelenk (zg) (vgl. Abbildung 4).
Auf diese Weise wird eine Veränderung der Ventilhubkurve erreicht, ohne dass zwischen den Getriebegliedern ein Spiel erzeugt wird. Dies ist u.a. für die Erreichung einer hohen Motordrehzahl und einen geräuscharmen Betrieb erforderlich.

Patentanspruch 8 beschreibt die vorteilhafte Gestaltung des Kurvengelenkes (za) zwischen dem Zwischenglied (Z) und dem Abtriebsglied (A), bei welcher die die kurvenbestimmende Kontur (Kazr1, Kazs1) ausschließlich am Abtriebsglied (A) angebracht ist. Am Zwischenglied (Z) wird das Kurvengelenk (za) durch einen umlauffähigen Rotationskörper (RZ) gebildet (vgl. Abbildung 4). Hierdurch wird in diesem Kurvengelenk ein Abwälzen der Kontaktpartner erreicht und die Tangentialbewegung auf die Lagerung der umlauffähigen Rolle (RZ) verschoben. Durch die bei Gleitlagern bekannten Werkstoffe und Schmierverhältnisse und durch Verwendung eines kleinen Reibradius wird so die Reibung in diesem Kurvengelenk vermindert. Die erfindungsgemäße Gestaltung bietet ebenso die Möglichkeit der Verwendung eines Wälzlagers in diesem Kontaktpunkt. Auf diese Weise wird die Tangentialbewegung vollständig durch abwälzende Bewegungen ausgeführt. Ein Gleiten tritt dann in diesem Kurvengelenk (za) nicht mehr auf und die Reibung wird weiter vermindert.

Bei einer Veränderung der Lage des Drehgelenkes (ag) zwischen dem Abtriebsglied (A) und dem Gehäuse (G), wie in Patentanspruch 6 und 8 vorgeschlagen wird im Kurvengelenk (av) zwischen dem Abtriebsglied (A) und dem Ventil (V) eine Bewegung vom Abtriebsglied (A) auf das Ventil (V) übertragen. Da dies zum Ventilöffnen führen würde oder unzulässiges Ventilspiel erzeugen würde, muss eine solche Bewegungsübertragung bei der Größe des Ventilspieles und bei der Gestaltung des Geschwindigkeitsverlaufes im Bereich des Ventilspieles berücksichtigt werden, um die Ventilstartgeschwindigkeit und die Ventilschließgeschwindigkeit in zulässigen Grenzen zu halten oder diese Bewegungsübertragung muss von einem Ventilspielausgleichselement ausgeglichen werden. In jedem der beiden Fälle ist es günstig, wenn diese Bewegungsübertragung möglichst klein ist. In Patentanspruch 9 ist die vorteilhafte Gestaltung des Abtriebsgliedes (A) und dessen Lage zum Ventil (V) und der Drehmitte (zg) derart beschrieben, dass das Kurvengelenk (av) zwischen dem Abtriebsglied (A) und dem Ventil (V) abtriebsgliedseitig im Wesentlichen als Kreisbogen (KbV) ausgeführt ist, dessen Kreismittelpunkt auf einer Geraden (gV) liegt, auf welcher ebenso die Drehmitte des Drehgelenkes (zg) zwischen Zwischenglied (Z) und Gehäuse (G) liegt und welche im Wesentlichen parallel zur Ventilbewegung verläuft (vgl. Abbildung 4).

In Patentanspruch 10 ist die vorteilhafte Anordnung der Getriebeglieder beschrieben, bei welcher die Einlassventile (VE1) und die Auslassventile (VA1) eines Zylinders mit nur einer Nockenwelle (WEA1) angetrieben werden. Das Einlassventil (VE1) eines Zylinders wird über einen Nocken (NE1), ein Zwischenglied (ZE1) und ein Abtriebsglied (AE1) betätigt, das Auslassventil (VA1) dieses Zylinders wird über einen Nocken (NA1), ein Zwischenglied (ZA1) und ein Abtriebsglied (AA1) betätigt. Beide Nocken (NE1, NA1) sind auf einer Nockenwelle (WEA1) befestigt (vgl. Abbildung 5). Patentanspruch 11 beschreibt eine weitere vorteilhafte Gestaltung des oben beschriebenen Getriebes. Durch eine gezielte Anordnung der Zwischenglieder (ZE2, ZA2) mit ihrem Kurvengelenk (zne, zna) zum Nocken wird erreicht, dass der Antrieb aller Ventile (VE2, VA2) eines Zylinders von einem Nocken (NEA) erfolgt, welcher auf einer Nockenwelle (WEA2) befestigt ist. Der Phasenwinkel zwischen der Hubkurve des Auslassventils (VA2) und der Hubkurve des Einlassventils (VE2) ist dann gleich dem Winkel zwischen den Normalen in den Kurvengelenken (zne, zna) zwischen dem Nocken (NEA) und den beiden Zwischengliedern (ZE2, ZA2) während der Ventilrast (vgl. Abbildung 6). Durch eine Gestaltung des Getriebes, wie in Patentanspruch 10 und 11 beschreiben wird die Zahl der Getriebeglieder pro Motor vermindert und auf diese Weise werden die Gesamtkosten gesenkt.

Weitere Vorteile werden hinsichtlich des erforderlichen Bauraumbedarfs erzielt.

In Patentanspruch 12 ist eine vorteilhafte Ausführungsform des Getriebes beschrieben, bei welcher das Kurvengelenk (za) zwischen dem Zwischenglied (Z) und dem Abtriebsglied (A) in der gleichen Ebene liegt, in der die Nockenwelle (W) senkrecht steht und in der das Kurvengelenk (zn) zwischen dem Zwischenglied (Z) und dem Nocken (N) liegt (vgl. Abbildungen 1-3). Bei derartiger Gestaltung des Getriebes wird eine größtmögliche Steifigkeit des Getriebes durch direkte Kraftleitung erreicht.

In Patentanspruch 13 ist eine vorteilhafte Ausführungsform des Getriebes beschrieben, bei welcher das Kurvengelenk (za) zwischen dem Zwischenglied (Z1) und dem Abtriebsglied (A1) nicht in der gleichen Ebene liegt, in der die Nockenwelle (W1) senkrecht steht und in der das Kurvengelenk (zn) zwischen dem Zwischenglied (Z1) und dem Nocken (N1) liegt (vgl. Abbildung 7). Eine derartige Gestaltung des Getriebes ermöglicht eine optimale Ausnutzung des vorhandenen Bausraumes.

Patentanspruch 14 beschreibt eine vorteilhafte Ausführungsform des Getriebes, bei welcher von einem Nocken (N2) über genau ein Zwischenglied (Z2) über ein oder mehrere Abtriebsglieder (Ai) zwei oder mehrere Ventile (Vi) eines Zylinders betätigt werden (vgl. Abbildung 8). Auf diese Weise wird die Zahl der Getriebeglieder pro Motor vermindert und die Gesamtkosten werden gesenkt. Weiterhin wird der Konstruktionsaufwand für die Verstelleinrichtung gesenkt und der erforderliche Bauraum verkleinert.

Bei der erfindungsgemäßen Gestaltung des Getriebes ist die Lage des Zwischengliedes (Z) während der Ventilrast, also wenn das Ventil geschlossen ist und keine Bewegung ausführt, kinematisch nicht eindeutig bestimmt. Durch die Verwendung einer Feder, welche am Zwischenglied (Z) angreift und sich beispielsweise am Gehäuse (G) abstützt, kann ein Moment (MF) erzeugt werden, welches den Kontakt des Zwischengliedes (Z) am Nocken (N) im Kurvengelenk (zn) sicherstellt (vgl. Abbildungen 1-3, ff). Patentanspruch 15 beschreibt die vorteilhafte Ausführungsform des Getriebes, bei welcher das Zwischenglied (Z) mittels einer Feder zum Nocken (N) der Nockenwelle (W) gedrückt wird. Wird am Zwischenglied (Z) eine Feder derart angebracht, so kann die Auslegung der Feder so erfolgen, dass diese im Wesentlichen die bewegte Drehmasse des Zwischengliedes (Z) kontrolliert und die Ventilfeder dann nur noch die bewegten Massen von Ventil (V) und Abtriebsglied (A) kontrollieren muss, da beide Federn hinsichtlich ihrer Wirkung gleichgerichtet sind. Auf diese Weise wird erreicht, dass die Kräfte in den Gelenken des Getriebes klein bleiben und die Belastung in den Gelenken kleinstmöglich wird. Weiterhin wird auf diese Weise vorteilhaft die Reibung gesenkt.

In Patentanspruch 16 ist eine Ausführungsform des erfindungsgemäßen Getriebes beschrieben, bei welchem zur Bewegungsübertragung vom Nocken (N3) der Nockenwelle (W3) auf das Zwischenglied (Z3) mindestens ein weiteres Getriebeglied (GG) zwischengeschaltet ist (vgl. Abbildung 9). Bei dieser Ausführungsform kann das Getriebe auch bei unten liegenden und bei hochgelegten Nockenwellen eingesetzt werden. Solche Anordnungen der Nockenwellen bieten den Vorteil eines besonders einfachen Motoraufbaus mit kleinem Bauraumbedarf.

## Patentansprüche

1. Vorrichtung zur variablen Betätigung der Ladungswechselventile in Hubkolbenmotoren bestehend aus einem Gehäuse (G), einem in dem Gehäuse (G) in einem ersten Drehgelenk (ng) gelagerten Nocken (N), dessen umlaufende Bewegung von der Kurbelwelle abgeleitet ist, einem Abtriebsglied (A), welches in dem Gehäuse (G) in einem zweiten Drehgelenk (ag) eindeutig geführt ist und die Bewegung auf das Ladungswechselventil (V) überträgt und einem Zwischenglied (Z), welches in dem Gehäuse (G) in einem dritten Drehgelenk (zg) eindeutig geführt ist und mit dem Nocken (N) und mit dem Abtriebsglied (A) jeweils über ein Kurvengelenk (zn, za) verbunden ist, wobei das Kurvengelenk (za) zwischen dem Zwischenglied (Z) und dem Abtriebsglied (A) am Zwischenglied (Z) einen eine Rast bildenden Abschnitt (Kzar) und einen Steuerabschnitt (Kzas) aufweist, dessen die Rast bildender Abschnitt (Kzar) durch einen Kreisbogen gebildet wird, dessen Kreismittelpunkt mit der Drehmitte des dritten Drehgelenkes (zg) zwischen dem Zwischenglied (Z) und dem Gehäuse (G) zusammenfällt, **dadurch gekennzeichnet, dass** die Lage des Kurvengelenkes (za) durch eine relative Verschiebung (Vzg, Vag) der Lage des dritten Drehgelenks (zg) zum zweiten Drehgelenk (ag) veränderbar ist, wobei diese Lageveränderung des Kurvengelenkes (za) im Bereich der Ventilrast durch eine Verschiebung (Vza) entlang des die Rast bildenden Abschnitts (Kzar) der Kontur des Zwischengliedes (Z) beschrieben wird.

2. Vorrichtung nach Anspruch 1, **dadurch gekennzeichnet, dass** das Kurvengelenk (za) zwischen dem Zwischenglied (Z) und dem Abtriebsglied (A) durch einen am Abtriebsglied (A) angebrachten umlauffähigen Rotationskörper (RA) und durch eine Kurve (Kzar1, Kzas1) am Zwischenglied (Z) gebildet wird.

3. Vorrichtung nach den Ansprüchen 1 und 2, **dadurch gekennzeichnet, dass** zur Veränderung der Ventilhubkurve die Lage des Drehgelenkes (zg) zwischen Zwischenglied (Z) und Gehäuse (G) entlang eines Kreisbogens (KbVZ) veränderbar ist, dessen Kreismittelpunkt mit der Drehmitte des am Abtriebsglied (A) angebrachten umlauffähigen Rotationskörpers (RA) während der Ventilrast zusammenfällt.

4. Vorrichtung nach den Ansprüchen 1 und 2, **dadurch gekennzeichnet, dass** zur Veränderung der Ventilhubkurve die Lage des Drehgelenkes (ag) zwischen dem Abtriebsglied (A) und dem Gehäuse (G) entlang eines Kreisbogens (KbVA1) veränderbar ist, dessen Kreismittelpunkt mit der Drehmitte des Drehgelenkes (zg) zwischen dem Zwischenglied (Z) und dem Gehäuse (G) zusammenfällt.

5. Vorrichtung nach den Ansprüchen 1-4, **dadurch gekennzeichnet, dass** das Zwischenglied (Z) im Wesentlichen als Kipphebel ausgebildet ist.

6. Vorrichtung nach den Ansprüchen 1-4, **dadurch gekennzeichnet, dass** das Zwischenglied (Z) im Wesentlichen als Schlepphebel ausgebildet ist.

7. Vorrichtung zur variablen Betätigung der Ladungswechselventile in Hubkolbenmotoren bestehend aus einem Gehäuse (G), einem in dem Gehäuse (G) in einem ersten Drehgetenk (ng) gelagerten Nocken (N), dessen umlaufende Bewegung von der Kurbelwelle abgeleitet ist, einem Abtriebsglied (A), welches in dem Gehäuse (G) in einem zweiten Drehgelenk (ag) eindeutig geführt ist und die Bewegung auf das Ladungswechselventil (V) überträgt und einem Zwischenglied (Z), welches in dem Gehäuse (G) in einem Drehgelenk (zg) eindeutig geführt ist und mit dem Nocken (N) und mit dem Abtriebsglied (A) jeweils über ein Kurvengelenk (zn, za) verbunden ist, wobei das Kurvengelenk (za) zwischen dem Zwischenglied (Z) und dem Abtriebsglied (A) einen eine Rast bildenden Abschnitt und einen Steuerabschnitt aufweist, **dadurch gekennzeichnet, dass** der die Rast bildende Abschnitt des Kurvengelenkes (za) von einer Kurve (Kazr1) am Abtriebsglied (A) gebildet wird, welche ein Kreisbogen ist, dessen Kreismittelpunkt mit der Drehmitte des dritten Drehgelenkes (zg) zusammenfällt und dass die Lage des Kurvengelenkes (za) durch eine Verschiebung (Vag2) der Lage des zweiten Drehgelenks (ag) veränderbar ist, wobei diese Lageveränderung der Lage des Kurvengelenkes (za) im Bereich der Ventilrast durch eine Verschiebung (Vaz) entlang des die Rast bildenden Abschnitts (Kazr1) der Kontur des Abtriebsgliedes (A) beschrieben wird.

8. Vorrichtung nach Anspruch 7, **dadurch gekennzeichnet, dass** das Kurvengelenk (za) zwischen dem Zwischenglied (Z) und dem Abtriebsglied (A) am Zwischenglied (Z) durch einen umlauffähigen Rotationskörper (RZ) gebildet wird.

9. Vorrichtung nach den Ansprüchen 6 - 8, **dadurch gekennzeichnet, dass** das Kurvengelenk (av) zwischen dem Abtriebsglied (A) und dem Ventil (V) abtriebsgliedseitig im Wesentlichen durch einen Kreisbogen (KbV) gebildet wird, dessen Kreismittelpunkt auf einer Geraden (gV) liegt, auf welcher die Drehmitte des Drehgelenkes (zg) zwischen dem Zwischenglied (Z) und dem Gehäuse (G) liegt und welche im Wesentlichen parallel zur Ventilbewegung verläuft.

10. Vorrichtung nach den Ansprüchen 1-9, **dadurch gekennzeichnet, dass** das Einlassventil (VE) eines Zylinders über einen Nocken (NE), ein Zwischenglied (ZE) und ein Abtriebsglied (AE) und das Auslassventil (VA) dieses Zylinders über einen Nocken (NA), ein Zwischenglied (ZA) und ein Abtriebsglied (AA) betätigt wird und dass Nocken (NE, NA) auf einer Nockenwelle (WEA1) befestigt sind.

11. Vorrichtung nach Anspruch 10, **dadurch gekennzeichnet, dass** die Zwischenglieder (ZE, ZA) zur Betätigung der Ein- und Auslassventile (VE, VA) eines Zylinders von genau einem Nocken (NEA) einer Nockenwelle (WEA2) betätigt werden.

12. Vorrichtung nach den Ansprüchen 1-11, **dadurch gekennzeichnet, dass** das Kurvengelenk (za) zwischen dem Zwischenglied (Z) und dem Abtriebsglied (A) in der gleichen Ebene liegt, in der die Nockenwelle (W) senkrecht steht und in der das Kurvengelenk (zn) zwischen dem Zwischenglied (Z) und dem Nocken (N) liegt.

13. Vorrichtung nach den Ansprüchen 1-11, **dadurch gekennzeichnet, dass** das Kurvengelenk (za) zwischen dem Zwischenglied (Z1) und dem Abtriebsglied (A1) nicht in der Ebene liegt, in der die Nockenwelle (W1) senkrecht steht und in der das Kurvengelenk (zn) zwischen dem Zwischenglied (Z1) und dem Nocken (N1) liegt.

14. Vorrichtung nach den Ansprüchen 1-13, **dadurch gekennzeichnet, dass** ein Nocken (N2) genau ein Zwischenglied (Z2) betätigt, welches über ein oder mehrere Abtriebsglieder (Ai) zwei oder mehrere Ventile (Vi) eines Zylinders betätigt werden.

15. Vorrichtung nach den Ansprüchen 1-14, **dadurch gekennzeichnet, dass** das Zwischenglied (Z) mittels einer Feder zum Nocken (N) der Nockenwelle (W) gedrückt wird.

16. Vorrichtung nach den Ansprüchen 1-15, **dadurch gekennzeichnet, dass** zur Bewegungsübertragung vom Nocken (N3) der Nockenwelle (W3) auf das Zwischenglied (Z3) mindestens ein weiteres Getriebeglied (GG) zwischengeschaltet ist.

## Claims

1. Device for variably actuating the gas exchange valves in reciprocating-piston engines consisting of a housing (G), a cam (N) which is mounted in the housing (G) in a first pivot joint (ng) and of which the rotating movement is derived from the crankshaft, an output member (A) which is unequivocally guided in the housing (G) in a second pivot joint (ag) and transmits the movement to the gas exchange valve (V), and an intermediate member (Z) which is unequivocally guided in the housing (G) in a third pivot joint (zg) and connected to the cam (N) and to the output member (A) in each case by a cam joint (zn, za), the cam joint (za) between the intermediate member (Z) and the output member (A) at the intermediate member (Z) having a latch-forming section (Kzar) and a control section (Kzas) of which the latch-forming section (Kzar) is formed by an arc of which the circle centre coincides with the turning centre of the third pivot joint (zg) between the intermediate member (Z) and the housing (G), **characterised in that** the position of the cam joint (za) is variable by a relative displacement (Vzg, Vag) of the position of the third pivot joint (zg) in relation to the second pivot joint (ag), this change of position of the cam joint (za) in the region of the valve latch being described by a displacement (Vza) along the latch-forming section (Kzar) of the contour of the intermediate member (Z).

2. Device according to claim 1, **characterised in that** the cam joint (za) between the intermediate member (Z) and the output member (A) is formed by a rotary body (RA) capable of rotation and mounted on the output member (A), and by a curve (Kzar1, Kzas1) on the intermediate member (Z).

3. Device according to claims 1 and 2, **characterised in that**, to vary the valve stroke curve, the position of the pivot joint (zg) between intermediate member (Z) and housing (G) is variable along an arc (KbVZ) of which the circle centre coincides during valve latching with the turning centre of the rotary body (RA) capable of rotation and mounted on the output member (A).

4. Device according to claims 1 and 2, **characterised in that**, to vary the valve stroke curve, the position of the pivot joint (ag) between the output member (A) and the housing (G) is variable along an arc (KbVA1) of which the circle centre coincides with the turning centre of the pivot joint (zg) between the intermediate member (Z) and the housing (G).

5. Device according to claims 1-4, **characterised in that** the intermediate member (Z) is essentially designed as a rocker arm.

6. Device according to claims 1-4, **characterised in that** the intermediate member (Z) is essentially designed as a cam follower.

7. Device for variably actuating the gas exchange valves in reciprocating-piston engines consisting of a housing (G), a cam (N) which is mounted in the housing (G) in a first pivot joint (ng) and of which the rotating movement is derived from the crankshaft, an output member (A) which is unequivocally guided in the housing (G) in a second pivot joint (ag) and transmits the movement to the gas exchange valve (V), and an intermediate member (Z) which is unequivocally guided in the housing (G) in a pivot joint (zg) and connected to the cam (N) and to the output member (A) in each case by a cam joint (zn, za), the cam joint (za) between the intermediate member (Z) and the output member (A) having a latch-forming section and a control section, **characterised in that** the latch-forming section of the cam joint (za) is formed by a curve (Kazr1) on the output member (A), which is an arc of which the circle centre coincides with the turning centre of the third pivot joint (zg) and **in that** the position of the cam joint (za) is variable by a displacement (Vag2) of the position of the second pivot joint (ag), this change of position of the cam joint (za) in the region of the valve latch being described by a displacement (Vaz) along the latch-forming section (Kazr1) of the contour of the output member (A).

8. Device according to claim 7, **characterised in that** the cam joint (za) between the intermediate member (Z) and the output member (A) is formed by a rotary body (RZ) capable of rotation on the intermediate member (Z).

9. Device according to claims 6-8, **characterised in that** the cam joint (av) between the output member (A) and the valve (V) on the side of the output member is essentially formed by an arc (KbV) of which the circle centre lies on a straight line (gV) on which lies the turning centre of the pivot joint (zg) between the intermediate member (Z) and the housing (G) and which runs essentially parallel to the valve movement.

10. Device according to claims 1-9, **characterised in that** the inlet valve (VE) of a cylinder is actuated by means of a cam (NE), an intermediate member (ZE) and an output member (AE), and the exhaust valve (VA) of this cylinder is actuated by means of a cam (NA), an intermediate member (ZA) and an output member (AA), and **in that** the cams (NE, NA) are mounted on a camshaft (WEA1).

11. Device according to claim 10, **characterised in that**, for actuation of the inlet and exhaust valves (VE, VA) of a cylinder, the intermediate members (ZE, ZA) are actuated by precisely one cam (NEA) of a camshaft (WEA2).

12. Device according to claims 1-11, **characterised in that** the cam joint (za) between the intermediate member (Z) and the output member (A) lies in the same plane in which the camshaft (W) is perpendicular and in which lies the cam joint (zn) between the intermediate member (Z) and the cam (N).

13. Device according to claims 1-11, **characterised in that** the cam joint (za) between the intermediate member (Z1) and the output member (A1) does not lie in the plane in which the camshaft (W1) is perpendicular and in which lies the cam joint (zn) between the intermediate member (Z1) and the cam (N1).

14. Device according to claims 1-13, **characterised in that** a cam (N2) actuates precisely an intermediate member (Z2) which by means of one or more output members (Ai) actuates two or more valves (Vi) of a cylinder.

15. Device according to claims 1-14, **characterised in that** the intermediate member (Z) is pushed by means of a spring towards the cam (N) of the camshaft (W).

16. Device according to claims 1-15, **characterised in that**, for the transmission of movement from the cam (N3) of the camshaft (W3) to the intermediate member (Z3), at least one further gear member (GG) is interposed.

## Revendications

1. Dispositif permettant d'actionner de manière variable les soupapes d'échange des gaz dans des moteurs à pistons alternatifs, composé d'un carter (G), d'une came (N) montée dans une première articulation tournante (ng) dans le carter (G), dont le mouvement rotatif est dérivé du vilebrequin, d'un organe de sortie (A) qui est guidé de manière définie dans une deuxième articulation tournante (ag) dans le carter (G) et transmet le mouvement à la soupape d'échange des gaz (V) et d'un organe intermédiaire (Z) qui est guidé de manière définie dans une troisième articulation tournante (zg) dans le carter (G) et est relié à la came (N) et à l'organe de sortie (A) chaque fois par une articulation curviligne (zn, za), l'articulation curviligne (za) entre l'organe intermédiaire (Z) et l'organe de sortie (A) présentant sur l'organe intermédiaire (Z) une portion formant un arrêt (Kzar) et une portion de commande (Kzas) dont la portion formant l'arrêt (Kzar) est formée par un arc de cercle dont le centre du cercle coïncide avec le centre de rotation de la troisième articulation tournante (zg) entre l'organe intermédiaire (Z) et le carter (G), **caractérisé en ce que** la position de l'articulation curviligne (za) est modifiable par un déplacement relatif (Vzg, Vag) de la position de la troisième articulation tournante (zg) par rapport à la deuxième articulation tournante (ag), ce changement de position de l'articulation curviligne (za) étant décrit dans la région de l'arrêt de soupape par un déplacement (Vza) le long de la portion formant l'arrêt (Kzar) du contour de l'organe intermédiaire (Z).

2. Dispositif selon la revendication 1, **caractérisé en ce que** l'articulation curviligne (za) entre l'organe intermédiaire (Z) et l'organe de sortie (A) est formée par un corps de rotation (RA) capable de tourner monté sur l'organe de sortie (A) et par une courbe (Kzar1, Kzas1) sur l'organe intermédiaire (Z).

3. Dispositif selon les revendications 1 et 2, **caractérisé en ce que** pour modifier la courbe de levée de soupape, la position de l'articulation tournante (zg) entre organe intermédiaire (Z) et carter (G) est modifiable le long d'un arc de cercle (KbVZ) dont le centre du cercle coïncide avec le centre de rotation du corps de rotation (RA) capable de tourner monté sur l'organe de sortie (A).

4. Dispositif selon les revendications 1 et 2, **caractérisé en ce que** pour modifier la courbe de levée de soupape, la position de l'articulation tournante (ag) entre l'organe de sortie (A) et le carter (G) est modifiable le long d'un arc de cercle (KbVA1) dont le centre du cercle coïncide avec le centre de rotation de l'articulation tournante (zg) entre l'organe intermédiaire (Z) et le carter (G).

5. Dispositif selon les revendications 1 à 4, **caractérisé en ce que** l'organe intermédiaire (Z) est essentiellement conçu comme culbuteur.

6. Dispositif selon les revendications 1 à 4, **caractérisé en ce que** l'organe intermédiaire (Z) est essentiellement conçu comme poussoir.

7. Dispositif permettant d'actionner de manière variable les soupapes d'échange des gaz dans des moteurs à pistons alternatifs, composé d'un carter (G), d'une came (N) montée dans une première articulation tournante (ng) dans le carter (G), dont le mouvement rotatif est dérivé du vilebrequin, d'un organe de sortie (A) qui est guidé de manière définie dans une deuxième articulation tournante (ag) dans le carter (G) et transmet le mouvement à la soupape d'échange des gaz (V) et d'un organe intermédiaire (Z) qui est guidé de manière définie dans une articulation tournante (zg) dans le carter (G) et est relié à la came (N) et à l'organe de sortie (A) chaque fois par une articulation curviligne (zn, za), l'articulation curviligne (za) présentant entre l'organe intermédiaire (Z) et l'organe de sortie (A) une portion formant un arrêt et une portion de commande, **caractérisé en ce que** la portion formant l'arrêt de l'articulation curviligne (za) est formée d'une courbe (Kazr1) sur l'organe de sortie (A) qui est un arc de cercle dont le centre du cercle coïncide avec le centre de rotation de la troisième articulation tournante (zg) et que la position de l'articulation curviligne (za) est modifiable par un déplacement (Vag2) de la position de la deuxième articulation tournante (ag), ce changement de position de l'articulation curviligne (za) étant décrit dans la région de l'arrêt de soupape par un déplacement (Vaz) le long de la portion formant l'arrêt (Kazr1) du contour de l'organe de sortie (A).

8. Dispositif selon la revendication 7, **caractérisé en ce que** l'articulation curviligne (za) entre l'organe intermédiaire (Z) et l'organe de sortie (A) est formée sur l'organe intermédiaire (Z) par un corps de rotation (RZ) capable de tourner.

9. Dispositif selon les revendications 6 à 8, **caractérisé en ce** l'articulation curviligne (av) entre l'organe de sortie (A) et la soupape (V) est formée côté organe de sortie essentiellement par un arc de cercle (KbV) dont le centre du cercle est situé sur une droite (gV) sur laquelle est situé le centre de rotation de l'articulation tournante (zg) entre l'organe intermédiaire (Z) et le carter (G) et qui s'étend essentiellement parallèlement au mouvement de la soupape.

10. Dispositif selon les revendications 1 à 9, **caractérisé en ce que** la soupape d'admission (VE) d'un cylindre est actionnée par l'intermédiaire d'une came (NE), d'un organe intermédiaire (ZE) et d'un organe de sortie (AE) et la soupape d'échappement (VA) de ce cylindre par l'intermédiaire d'une came (NA), d'un organe intermédiaire (ZA) et d'un organe de sortie (AA) et que des cames (NE, NA) sont fixées sur un arbre à cames (WEA1).

11. Dispositif selon la revendication 10, **caractérisé en ce que** les organes intermédiaires (ZE, ZA) servant à actionner les soupapes d'admission et d'échappement (VE, VA) d'un cylindre sont actionnés par exactement une came (NEA) d'un arbre à cames (WEA2).

12. Dispositif selon les revendications 1 à 11, **caractérisé en ce que** l'articulation curviligne (za) entre l'organe intermédiaire (Z) et l'organe de sortie (A) se situe dans le même plan auquel l'arbre à cames (W) est perpendiculaire et dans lequel se situe l'articulation curviligne (zn) entre l'organe intermédiaire (Z) et la came (N).

13. Dispositif selon les revendications 1 à 11, **caractérisé en ce que** l'articulation curviligne (za) entre l'organe intermédiaire (Z1) et l'organe de sortie (A1) ne se situe pas dans le plan auquel l'arbre à cames (W1) est perpendiculaire et dans lequel se situe l'articulation curviligne (zn) entre l'organe intermédiaire (Z1) et la came (N1).

14. Dispositif selon les revendications 1 à 13, **caractérisé en ce que** une came (N2) actionne exactement un organe intermédiaire (Z2) qui actionne deux ou plusieurs soupapes (Vi) d'un cylindre par l'intermédiaire d'un ou plusieurs organes de sortie (Ai).

15. Dispositif selon les revendications 1 à 14, **caractérisé en ce que** l'organe intermédiaire (Z) est poussé vers la came (N) de l'arbre à cames (W) au moyen d'un ressort.

16. Dispositif selon les revendications 1 à 15, **caractérisé en ce qu'**au moins un organe de transmission supplémentaire (GG) est intercalé pour la transmission du mouvement de la came (N3) de l'arbre à cames (W3) à l'organe intermédiaire (Z3).
